# EUROPÄISCHE PATENTSCHRIFT

(11) **EP 3 067 495 B1**
(45) Veröffentlichungstag und Bekanntmachung des Hinweises auf die Patenterteilung: **17.10.2018**
(21) Anmeldenummer: 16153994.5
(22) Anmeldetag: 03.02.2016
(51) Int. Cl.: E05C 9/00

(54) **HALTELEMENT EINES BESCHLAGTEILS EINES TREIBSTANGENBESCHLAGES**
HOLDER ELEMENT OF A FITTING PART OF AN ESPAGNOLETTE FITTING
ÉLEMENT DE RETENUE D'UNE PARTIE DE FERRURE DE TRINGLE

(30) Priorität: 12.03.2015 DE 102015204509
(43) Veröffentlichungstag der Anmeldung: 14.09.2016
(73) Patentinhaber: Aug. Winkhaus GmbH & Co. KG, 48291 Telgte (DE)
(72) Erfinder: Oeltjebruns, Henning, 48161 Münster (DE)

(56) Entgegenhaltungen:
- EP-A1- 2 189 599
- DE-C2- 19 646 988
- DE-U1-202013 100 239

## Beschreibung

Die Erfindung betrifft ein Halteelement eines Beschlagteils eines Treibstangenbeschlages in einer Beschlagnut, mit einem Stützkörper zur Abstützung des Beschlagteils, mit an dem Stützkörper befestigten federnden Schenkeln zur Abstützung an Seitenwänden der Beschlagnut.

Die EP 2 189 599 A1 offenbart ein Kopfstück eines Schlosses zur Montage in einer Öffnung mit zwei elastischen Einrastflügeln. Die Einrastflügel haben an ihrem freien Ende einen vorderen Stützrand, der gemäß seiner gesamten Länge eine Einrastform aufweist. Damit ist diese Einrastform in Abmessungen und Größe genau der Öffnung anzupassen. Toleranzen der Öffnung führen damit zu einem lockeren Sitz oder einem fehlerhaften Einrasten.

Ein Halteelement ist beispielsweise aus der DE 20 2010 004 012 U1 bekannt. Bei diesem Halteelement sind auf den federnden Schenkeln mehrere Reihen von einzelnen Haken angeordnet. Diese Haken vermögen Hinterschneidungen in der Beschlagnut hintergreifen und damit das Halteteil in der Beschlagnut halten. Diese Reihen von einzelnen Haken führen jedoch auch dazu, dass das Halteelement schräg in die Beschlagnut eingesetzt werden kann. Die Schenkel stehen von einem aus Federstahl gefertigten Klemmelement ab, welches mit einem Grundkörper verbunden ist. Dies führt zu einem aufwändigen Aufbau des Halteelementes. Weiterhin wirken im montierten Zustand Betriebskräfte auf die Schenkel, sodass die Ausrichtung des Grundkörpers gegenüber den Hinterschneidungen in der Beschlagnut nicht zuverlässig gewährleistet ist.

Weiterhin ist aus der DE 196 46 988 C2 ein Halteelement gemäß dem Oberbegriff des Anspruchs 1, mit mehreren einzelnen Schenkeln unterschiedlicher Länge bekannt geworden. Einige der Schenkel hintergreifen im montierten Zustand die Hinterschneidung der Beschlagnut, während andere Schenkel sich seitlich an der Beschlagnut abstützen. Damit steht nur ein Teil der Schenkel zur Hintergreifung der Hinterschneidung der Beschlagnut zur Verfügung.

Der Erfindung liegt das Problem zugrunde, ein Halteelement der eingangs genannten Art so weiter zu bilden, dass es hohe Kräfte abzustützen vermag und besonders zuverlässig in der Beschlagnut zu positionieren ist.

Dieses Problem wird erfindungsgemäß durch die Merkmale des Anspruchs 1 gelöst.

Durch diese Gestaltung lässt sich bei der Montage die vorgesehene Position des Halteelements einfach sicherstellen, wenn eine der Stufen hinter der Hinterschneidung in der Beschlagnut einschnappt. Das Halteelement rastet in seinem vorgesehenen Sitz in der Beschlagnut spürbar ein. Weiterhin werden die Kräfte über die gesamte Länge in die Schenkel eingeleitet. Damit vermag das Halteelement im montierten Zustand besonders hohe Kräfte abzustützen. Zur weiteren Erhöhung der Stabilität der Halterung des Beschlagteils in der Beschlagnut trägt bei, weil der Stützkörper Formschlusselemente zur Verbindung mit entsprechend gestalteten Anschlüssen des Beschlagteils hat, wobei die Formschlusselemente den Formschluss in der vorgesehenen Längsrichtung der Beschlagnut erzeugen. Die Formschlusselemente gestalteten sich konstruktiv besonders einfach, weil die Formschlusselemente an Stegen angeordnete Zylinder aufweisen. Durch diese Gestaltung lässt sich das Beschlagteil einfach auf den Stützkörper aufstecken. Die Montage des Halteelementes gestaltet sich besonders einfach, weil der Stützkörper Rasthaken zur Verbindung mit dem Beschlagteil hat. Hierdurch kann das Halteelement zur Montage einfach mit dem Beschlagteil zu einer vormontierten Baugruppe verrastet werden. Anschließend wird die Baugruppe in die Beschlagnut gedrückt bis die Schenkel die Hinterschneidungen der Beschlagnut hintergreifen. Durch diese Gestaltung ist keine Verschraubung zur Befestigung des Beschlagteils in der Beschlagnut erforderlich.

Das Halteelement weist gemäß einer anderen vorteilhaften Weiterbildung der Erfindung eine besonders hohe Stabilität auf, wenn die federnden Schenkel einstückig mit dem Stützkörper gefertigt sind.

Ein besonders zuverlässiges Hintergreifen von Stegen der Beschlagnut lässt sich gemäß einer anderen vorteilhaften Weiterbildung der Erfindung einfach erreichen, wenn die Schenkel ausgehend von dem Stützkörper einen geneigten, von dem Stützkörper wegführenden Abschnitt und einen gegenüber dem geneigten Abschnitt abgewinkelten, parallel zum Stützkörper angeordneten Abschnitt aufweisen und wenn die Stufen auf dem parallelen Abschnitt angeordnet sind. Durch diese Gestaltung werden im montierten Zustand Betriebskräfte senkrecht in die Schenkel eingeleitet und deren Biegung vermieden. Damit kann ausschließlich der geneigte Abschnitt federnd gestaltet sein. Der parallele Abschnitt wird nicht auf Biegung beansprucht.

Das Halteelement vermag gemäß einer anderen vorteilhaften Weiterbildung der Erfindung besonders hohe Kräfte abzustützen, wenn der Stützkörper an einer Seite eine Stützfläche zur Abstützung des Beschlagteils und an der gegenüberliegenden Seite eine Stützfläche zur Abstützung am Boden der Beschlagnut hat.

Die Schenkel ermöglichen eine besonders zuverlässige Halterung des Halteelementes in der Beschlagnut, wenn die federnden Schenkel von einem zur Abstützung am Boden der Beschlagnut vorgesehenen Grundteil abstehen. Durch diese Gestaltung bilden im montierten Zustand die geneigten Abschnitte eine gerade Verbindung von Hinterschneidungen in der Beschlagnut bis zum Boden der Beschlagnut. Damit wird eine Biegebeanspruchung der Schenkel im montierten Zustand zuverlässig vermieden. Vorzugsweise ist das Grundteil einstückig mit dem Stützkörper gefertigt.

Das Halteelement lässt sich gemäß einer anderen vorteilhaften Weiterbildung der Erfindung besonders kostengünstig fertigen, wenn der Stützkörper mit den Schenkeln einstückig aus Kunststoff im Spritzgussverfahren gefertigt ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig.1: ein Beschlagteil eines Treibstangenbeschlages mit einem Halteelement,
- Fig.2: stark vergrößert eine perspektivische Darstellung des Halteelements aus Figur 1,
- Fig.3: eine Schnittdarstellung durch das Halteelement mit dem Beschlagteil in einer Beschlagnut eines Aluminiumfensters,
- Fig.4: eine Schnittdarstellung durch das Halteelement mit dem Beschlagteil in einer Beschlagnut eines Kunststofffensters.

Figur 1 zeigt ein als Ecklager ausgebildetes Beschlagteil 1 mit einem sich daran anschließenden, als Stulpschiene ausgebildeten Beschlagteil 2 und mit einem Halteelement 3. Das Halteelement 3 und das als Ecklager ausgebildete Beschlagteil 1 sind über Formschlusselemente 4 miteinander verbunden. Das als Stulpschiene ausgebildete Beschlagteil 2 wird von dem Halteelement 3 abgestützt. Zur Montage wird das als Ecklager ausgebildete Beschlagteil 1 mit dem Halteelement 3 in eine in Figur 3 oder 4 dargestellte Beschlagnut 5, 6 eingesetzt. Anschließend wird das als Stulpschiene ausgebildete Beschlagteil 2 auf dem Halteelement 3 aufgesetzt und mit der Beschlagnut 5, 6 beispielsweise durch eine Verschraubung verbunden.

Figur 2 zeigt stark vergrößert das Haltelement 3 aus Figur 1 von der Seite des als Stulpschiene ausgebildeten Beschlagteils 2 in einer perspektivischen Darstellung. Das Halteelement 3 hat einen Stützkörper 7 und zwei federnde Schenkel 8, 9 zur Abstützung an den in Figur 3 und 4 dargestellten Beschlagnuten 5, 6. Die Schenkel 8, 9 haben ausgehend von dem Stützkörper 7 einen geneigten Abschnitt 10 und einen davon abgewinkelten, parallel zum Stützkörper 7 angeordneten Abschnitt 11. An dem parallel zum Stützkörper 7 angeordneten Abschnitt 11 haben die freien Enden der Schenkel 8, 9 mehrere über ihre gesamte Länge erstreckende Stufen 12. Die federnden Schenkel 8, 9 stehen von einem zur Abstützung am Boden der in den Figuren 3 und 4 dargestellten Beschlagnuten 5, 6 vorgesehenen Grundteil 13 ab. Das Grundteil 13 ist zusammen mit den Schenkeln 8, 9 einstückig mit dem Stützkörper 7 aus Kunststoff im Spritzgussverfahren gefertigt. Das Halteelement 3 hat an einer Seite eine Stützfläche 14 zur Abstützung an dem Boden der Beschlagnut 5, 6 und an der gegenüberliegenden Seite eine Stützfläche 15 zur Abstützung des als Stulpschiene ausgebildeten Beschlagteils 2.

Weiterhin hat das Halteelement 3 Rasthaken 16 zur Verbindung mit dem als Stulpschiene ausgebildeten Beschlagteil 2. Die Formschlusselemente 4 zur Verbindung mit dem einen als Ecklager ausgebildeten Beschlagteil 1 haben an Stegen 17 angeordnete Zylinder 18 und sind einstückig mit dem Stützkörper 7 gefertigt.

Figur 3 zeigt eine Schnittdarstellung durch das Halteelement 3 aus den Figuren 1 und 2 in einem in der Beschlagnut 5 montierten Zustand. Die Beschlagnut 5 ist Teil eines Flügels eines Aluminiumfensters und hat als seitlich in die Beschlagnut hineinragende Stege ausgebildete Hinterschneidungen 19, 20. Eine der Stufen 12 der Schenkel 8, 9 hintergreift die Hinterschneidung 19, 20 und sichert das Halteelement 3 in der Beschlagnut 5.

Figur 4 zeigt eine Schnittdarstellung durch das Halteelement 3 aus den Figuren 1 und 2 in einer Beschlagnut 6 eines Kunststofffensters. Die Beschlagnut 6 des Kunststofffensters hat eine andere Form und anders gestaltete Hinterschneidungen 21, 22 als die Beschlagnut 5 des in Figur 3 dargestellten Aluminiumfensters. Die Hinterschneidungen 21, 22 sind ebenfalls von Stegen gebildet. Eine der Stufen 12 der Schenkel 8, 9 des Halteelementes 3 hintergreift die Hinterschneidungen 21, 22 und sichert das Halteelement 3 in der Beschlagnut 5.

Ein Vergleich des gleichen Halteteils 3 in den unterschiedlichen Beschlagnuten 5, 6 aus den Figuren 3 und 4 zeigt, dass unterschiedliche Stufen 12 der Schenkel 8, 9 das Halteelement 3 haltern.

## Patentansprüche

1. Halteelement (3) eines Beschlagteils (1, 2) eines Treibstangenbeschlages in einer Beschlagnut (5, 6), mit einem Stützkörper (7) zur Abstützung des Beschlagteils (1, 2), mit an dem Stützkörper (7) befestigten federnden Schenkeln (8, 9) zur Abstützung an Seitenwänden der Beschlagnut (5, 6), wobei der Stützkörper (7) Rasthaken (16) zur Verbindung mit dem Beschlagteil (2) hat, **dadurch gekennzeichnet, dass** der Stützkörper (7) Formschlusselemente (4) zur Verbindung mit entsprechend gestalteten Anschlüssen des Beschlagteils (1) hat, wobei die Formschlusselemente (4) den Formschluss in der vorgesehenen Längsrichtung der Beschlagnut (5, 6) erzeugen, dass die Formschlusselemente (4) an Stegen (17) angeordnete Zylinder (18) aufweisen und dass die freien Enden der Schenkel (8, 9) mehrere über ihre gesamte Länge erstreckende Stufen (12) haben.

2. Halteelement nach Anspruch 1, **dadurch gekennzeichnet, dass** die federnden Schenkel (8, 9) einstückig mit dem Stützkörper (7) gefertigt sind.

3. Halteelement nach Anspruch 1 oder 2, **dadurch gekennzeichnet, dass** die Schenkel (8, 9) ausgehend von dem Stützkörper (7) einen geneigten, von dem Stützkörper (7) wegführenden Abschnitt (10) und einen gegenüber dem geneigten Abschnitt (10) abgewinkelten, parallel zum Stützkörper (7) angeordneten Abschnitt (11) aufweisen und dass die Stufen (12) auf dem parallelen Abschnitt (11) angeordnet sind.

4. Halteelement nach einem der Ansprüche 1 bis 3, **dadurch gekennzeichnet, dass** der Stützkörper (7) an einer Seite eine Stützfläche (14) zur Abstützung des Beschlagteils (2) und an der gegenüberliegenden Seite eine Stützfläche (15) zur Abstützung am Boden der Beschlagnut (5, 6) hat.

5. Halteelement nach einem der Ansprüche 1 bis 4, **dadurch gekennzeichnet, dass** die federnden Schenkel (8, 9) von einem zur Abstützung am Boden der Beschlagnut (5, 6) vorgesehenen Grundteil (13) abstehen.

6. Halteelement nach einem der Ansprüche 1 bis 5, **dadurch gekennzeichnet, dass** der Stützkörper mit den Schenkeln einstückig aus Kunststoff im Spritzgussverfahren gefertigt ist.

## Claims

1. A holding element (3) of a fitting part (1, 2) of a drive rod fitting in a fitting groove (5, 6), having a support body (7) for support of the fitting part (1, 2), with resilient legs (8, 9) fastened to the support body (7) for support on side walls of the fitting groove (5, 6), wherein the support body has latching hooks (16) for connection with the fitting part (2), **characterized in that** the support body (7) has positive-locking elements (4) for connection with correspondingly designed connections of the fitting part (1), wherein the positive-locking elements (4) generate the positive locking in the intended longitudinal direction of the fitting groove (5, 6), that the positive-locking elements (4) have cylinders (18) arranged on the webs (17) and that the free ends of the legs (8, 9) have several steps (12) extending over their entire length.

2. A holding element according to Claim 1, **characterized in that** the resilient legs (8, 9) are made in a single piece with the support body (7).

3. A holding element according to Claim 1 or 2, **characterized in that** the legs (8, 9) starting from the support body (7) have an inclined section (10) leading away from the support body (7) and a section (11) at an angle relative to the inclined section (10), arranged parallel to the support body (7) and that the steps (12) are arranged on the parallel section (11).

4. A holding element according to any one of Claims 1 to 3, **characterized in that** the support body (7) has a support surface (14) on its side for support for the fitting part (2) and a support surface (15) on the opposite side for support on the bottom of the fitting groove (5, 6).

5. A holding element according to any one of Claims 1 to 4, **characterized in that** the resilient legs (8, 9) project from a base part (13) provided for support on the bottom of the fitting groove (5, 6).

6. A holding element according to any one of the Claims 1 to 5, **characterized in that** the support body is made in one piece with the legs from plastic in an injection molding process.

## Revendications

1. Élément de maintien (3) d'une partie de ferrure (1, 2) d'une crémone dans une rainure de ferrure (5, 6), avec un corps d'appui (7) pour l'appui de la partie de ferrure (1, 2), avec des branches élastiques (8, 9) fixées au corps d'appui (7) pour l'appui contre des parois latérales de la rainure de ferrure (5, 6), le corps d'appui (7) comprenant des crochets d'encliquetage (16) pour la liaison avec la partie de ferrure (2), **caractérisé en ce que** le corps d'appui (7) comprend des éléments à complémentarité de forme (4) pour la liaison avec des raccordements correspondants de la partie de ferrure (1), les éléments à complémentarité de forme (4) permettant une liaison par complémentarité de forme dans la direction longitudinale prévue de la rainure de ferrure (5, 6), **en ce que** les éléments de complémentarité de forme (4) comprennent des cylindres (18) disposés sur des nervures (17) et **en ce que** les extrémités libres des branches (8, 9) comprennent plusieurs étages (12) s'étendant sur toute leur longueur.

2. Élément de maintien selon la revendication 1, **caractérisé en ce que** les branches élastiques (8, 9) sont réalisées d'une seule pièce avec le corps d'appui (7).

3. Élément de maintien selon la revendication 1 ou 2, **caractérisé en ce que** les branches (8, 9) comprennent, à partir du corps d'appui (7), une portion (10) inclinée s'éloignant du corps d'appui (7) et une portion (11) pliée par rapport à la portion inclinée (10), disposée parallèlement au corps d'appui (7) et **en ce que** les étages (12) sont disposés sur la portion parallèle (11).

4. Élément de maintien selon l'une des revendications 1 à 3, **caractérisé en ce que** le corps d'appui (7) comprend, sur un côté, une surface d'appui (14) pour l'appui de la partie de ferrure (2) et, sur le côté opposé, une surface d'appui (15) pour l'appui contre le fond de la rainure de ferrure (5, 6).

5. Élément de maintien selon l'une des revendications 1 à 4, **caractérisé en ce que** les branches élastiques (8, 9) s'étendent à partir d'une partie de base (13) prévue pour l'appui contre le fond de la rainure de ferrure (5, 6).

6. Élément de maintien selon l'une des revendications 1 à 5, **caractérisé en ce que** le corps d'appui est réalisé d'une seule pièce avec les branches, en matière plastique avec un procédé de moulage par injection.
